# EUROPÄISCHE PATENTANMELDUNG

(11) **EP 0 732 159 A2**
(43) Veröffentlichungstag der Anmeldung: **18.09.1996**
(21) Anmeldenummer: 96103108.5
(22) Anmeldetag: 01.03.1996
(51) Int. Cl.: B21B 31/16

(54) **Vorrichtung zur automatischen Positionierung von Walzgerüsten mit Kaliberwalzen und diesen vorgeordneten Walzbalken und Walzarmaturen auf die Walzmitte**

(30) Priorität: 13.03.1995 DE 19508972
(71) Anmelder: SMS SCHLOEMANN-SIEMAG AKTIENGESELLSCHAFT, D-40237 Düsseldorf (DE)
(72) Erfinder: Balve, Karl-Heinz, 57271 Hilchenbach (DE); Hauck, Albert, 57271 Hilchenbach (DE)
(74) Vertreter: Valentin, Ekkehard, Dipl.-Ing.

(57) **Zusammenfassung**

Eine Vorrichtung zur Positionierung von Walzgerüsten mit Kaliberwalzen (1, 2) auf die Walzmitte. Diesen Kaliberwalzen (1, 2) sind, fest mit dem Walzgerüst (W) verbundene Walzbalken (11, 12) vorgeordnet. Ein ortsfester Führungsrahmen (R) trägt den Träger (7) der Walzarmaturen (8). Auf dem Führungsrahmen (R) ist das Walzgerüst (W) relativ zu dem Träger (7) verschiebbar und gegenüber diesem festlegbar.

## Beschreibung

Die Erfindung betrifft eine Vorrichtung zur automatischen Positionierung von Walzgerüsten mit Kaliberwalzen und diesen vorgeordneten Walzbalken und Walzarmaturen auf die Walzmitte.

Bekannte Vorrichtungen dieser Art weisen durchweg eine, auf die Walzlinie festgelegte Walzarmatur auf, die außerhalb des Gerüstes installiert ist.

Mit diesen Vorrichtungen läßt sich beim Verschieben der Walzgerüste mit den Walzkalibern zu deren Ausrichtung auf die Walzarmaturen und die Walzmitte infolge der unvermeidlichen Toleranzen durchweg nicht die erforderliche Genauigkeit erreichen. Der starke Schmutzanfall an den Walzgerüsten erschwert diese Ausrichtung noch zusätzlich.

Der Erfindung liegt die Aufgabe zugrunde, diese Schwierigkeiten und Nachteile bei der Ausrichtung zu beseitigen und die Ausrichtung selbst zu vereinfachen.

Diese Aufgabe wird durch einen ortsfesten, die Träger der Walzarmatur aufnehmenden Führungsrahmen gelöst, auf dem das Walzgerüst relativ zu diesem Träger verschieb- und gegenüber dem Träger festlegbar angeordnet ist.

Durch diese Ausbildung der Vorrichtung wird erreicht, daß nach Verschieben des Walzgerüstes die jeweiligen Kaliber der Walzen automatisch auf die mit ihrem Träger bereits in der Walzlinie positionierten Walzarmaturen ausgerichtet und festgelegt werden können.

Wie die Erfindung weiter vorsieht, können die Träger der Walzarmaturen in dem Führungsrahmen um eine parallel zu den Walzenachsen, quer zur Walzrichtung liegende Achse schwenkbar angelenkt werden, dabei können den Kalibern der Walzen zugeordnete Positionierausnehmungen in den walzgerüstfesten Walzbalken und ein, am Träger der Walzarmaturen angeordneter, in diese Ausnehmungen einbringbarer Positionieranschlag vorgesehen werden. Der Träger der Walzarmaturen kann dabei bei Horizontalwalzgerüsten aus einem, einerseits an dem Führungsrahmen und andererseits an einer, die beiden Ständer des Walzgerüstes verbindenden, parallel zu den Walzenachsen oberhalb der Walzlinie liegenden Traverse angelenkten Scharnierbügel bestehen. An den Trägern der Walzarmaturen können, oberhalb und ggfs. unterhalb der Armaturen angeordnete Sprühdüsenträger für, auf die Walzen aufbringbare Kühlmittel vorgesehen werden. Diese Sprühdüsenträger können um die Schwenkachse der Träger der Walzarmaturen schwenk- und feststellbar angeordnet und dabei mit unmittelbar oder mittelbar gegen das Walzgerüst abgestützten Stellanschlägen ausgestattet sein. Weiter kann eine, an sich bekannte, fest auf dem Führungsrahmen angeordnete, mit dem Walzgerüst verbundene, gegen den Druck eines Hydraulikpuffers wirkende Spindel-Verschiebeeinrichtung vorgesehen werden.

Die Erfindung wird anhand der in der Zeichnung dargestellten Ausführungsbeispiele näher erläutert. In der Zeichnung zeigen
- Fig. 1: die Vorrichtung von der Seite gesehen im Schnitt, in schematischer Darstellung,
- Fig. 2: eine Ausbildungsform der Vorrichtung in perspektivischer Darstellung von der Seite gesehen,
- Fig. 3: eine Schnittdarstellung der Ausbildung nach Fig. 2 in vergrößertem Maßstab,
- Fig. 4: die Teildarstellung eines Schnitts durch Fig. 3,
- Fig. 5: eine andere Ausbildungsform der Vorrichtung in perspektivischer Darstellung von der Seite gesehen, und
- Fig. 6: eine Teildarstellung der Ausbildung nach Fig. 5.

Wie aus den Fig. 2, 3 und 4 zu ersehen, weist das mit Horizontalwalzen 1 und 2 versehene Walzgerüst W Walzenständer 3 und 4 auf und ist auf den Fußauslegern 5 und 6 eines Führungsrahmens R in Richtung des eingezeichneten Doppelpfeils S in diesem Führungsrahmen R verschiebbar. Der Träger 7 der Walzarmaturen 8 ist an einem Scharnierbügel 9 angeordnet, der einerseits mit einer Lagerhülse 9a an dem Führungsrahmen R und andererseits mit einer weiteren Lagerhülse 9b an einer, die beiden Walzenständer 3 und 4 oberhalb der Horizontalwalzen 1 und 2 verbindenden Traverse 10 angelenkt ist. Den Horizontalwalzen 1 und 2 vor- und nachgeordnet sind die beiden, fest mit den Walzenständern 3 und 4 verbundenen Walzbalken 11 und 12.

Wie aus Fig. 3 und 4 ersichtlich, weisen die Walzbalken 11 und 12 den Kalibern K der Horizontalwalzen 1 und 2 zugeordnete Positionierausnehmungen A auf, in die ein am Träger 7 der Walzarmaturen 8 angeordneter Positionieranschlag PA durch Schwenken des Trägers 7 um die Achse der Traverse 10 ein- und herausbringbar ist.

Oberhalb der Walzarmaturen 8 sind an deren Träger 7 Sprühdüsenträger 13, 14 bzw. 15, 16 angeordnet, von diesen sind die oberhalb der oberen Horizontalwalze 1 befindlichen Sprühdüsenträger 13, 14 mit Lagerhülsen 13a bzw. 14a, relativ zu dem Träger 7 schwenkbar auf den Traversen 10 gelagert. Die Hydraulikzylinder 17, 18 stützen sich an, mit den Walzenständern 3 bzw. 4 verbundenen Auflageblöcken 20 bzw. 21 ab. Mit diesem Schwenkantrieb wird die Schwenkbewegung des Trägers 7 erzeugt.

Das Walzgerüst W wird mit Hilfe hier nicht dargestellter Verschiebemittel auf den Fußauslegern 5, 6 in Richtung des Pfeils S (Fig. 2) relativ zu dem Träger 7 der Walzarmatur 8, der sich in der in Fig. 3, rechts in der Zeichnung, dargestellten Schwenklage nach außen befindet, bis sich das gewünschte Kaliber K der Walzen 1, 2 zwischen den Walzarmaturen 8 befindet. Der Träger 7 mit der Walzarmatur 8 wird dann in die in Fig. 3 links in der Zeichnung wiedergegebene Stellung geschwenkt, wobei der Positionieranschlag PA in die ihm jeweils gegenüberliegende Positionierausnehmung A im Walzbalken 11 bzw. 12 einfährt. Die Konizität sowohl der Außenwandung des Positionieranschlags PA als auch der Innenwandungen der Positionierausnehmung A bewirkt dabei eine genaue Einmittung des Kalibers A auf die durch den Positionieranschlag PA bestimmte Walzmitte.

Die Ausbildung nach den Fig. 5 und 6 entspricht der nach den Fig. 2 bis 4 mit der Maßgabe, daß hier ein Walzgerüst W' für Vertikalwalzen 1', 2' dargestellt ist. Der Träger 7' der Walzarmaturen 8' ist hier mit einer Lagerhülse 9a' an den Führungsrahmen R' angelenkt. Der (hier nicht dargestellte) Positionieranschlag greift in die in Fig. 5 wiedergegebenen Positionierausnehmungen A' in dem Walzbalken 11' ein. Das Walzgerüst W' wird bei dieser Ausbildung nicht auf den Fußauslegern 5', 6', sondern in Führungsnuten 22, 23 des Führungsrahmens R' verschoben.

Aus Fig. 1 geht eine Verschiebeeinrichtung für das aus den Walzenständern 3, 4 und der Traverse 10 und den Horizontalwalzen 1 und 2 bestehende Walzgerüst W hervor, das auf einem Führungsrahmen R in Richtung des eingezeichneten Doppelpfeils S verschiebbar geführt ist. An das Walzgerüst W greift die Gewindespindel 23 eines von einem Motor 25 angetriebenen Spindelgetriebes 24 an. Die Verschiebung erfolgt gegen die Kraft einer Kolben-Zylinder-Anordnung 26, die das in der Verschieberichtung auftretende Spiel eliminiert.

## Patentansprüche

1. Vorrichtung zur automatischen Positionierung von Walzgerüsten mit Kaliberwalzen und diesen vorgeordneten Walzbalken und Walzarmaturen auf die Walzmitte,
**gekennzeichnet durch**
einen ortsfesten, die Träger (7; 7') der Walzarmaturen (8; 8') aufnehmenden Führungsrahmen (R, R'), auf dem das Walzgerüst (W; W') relativ zu dem Träger (7; 7') der Walzarmaturen (8; 8') verschiebbar und gegenüber dem Träger (7; 7') festlegbar angeordnet ist.

2. Vorrichtung nach Anspruch 1,
**dadurch gekennzeichnet,**
daß die Träger (7; 7') der Walzarmaturen (8; 8') in dem Führungsrahmen (R; R') um eine parallel zu den Walzenachsen, quer zur Walzrichtung liegende Achse schwenkbar angelenkt sind.

3. Vorrichtung nach Anspruch 2,
**gekennzeichnet durch**
dem Kaliber (K) der Walzen (1, 2; 1', 2') zugeordnete Positionierausnehmungen (A, A') in den walzgerüstfesten Walzbalken (11, 12; 11') und einen am Träger (7; 7') der Walzarmaturen (8; 8') angeordneten, in diese Ausnehmungen (A; A') einbringbaren Positionieranschlag (PA).

4. Vorrichtung nach Anspruch 2 für Horizontalwalzgerüste,
**dadurch gekennzeichnet,**
daß der Träger (7) der Walzarmaturen (8) an einem, einerseits an dem Führungsrahmen (R) und andererseits an einer, die beiden Ständer (3, 4) des Walzgerüstes (W) verbindenden, parallel zu den Walzenachsen oberhalb der Walzlinie liegenden Traverse (10) angelenkten Scharnierbügel (9) angeordnet ist.

5. Vorrichtung nach einem der Ansprüche 1 bis 4,
**gekennzeichnet durch**
am Träger (7) der Walzarmaturen (8), oberhalb und ggfs. unterhalb der Armaturen angeordnete Sprühdüsenträger (13, 14; 15, 16) für, auf die Walzen (1, 2) aufbringbare Kühlmittel.

6. Vorrichtung nach Anspruch 5,
**dadurch gekennzeichnet,**
daß die Sprühdüsenträger (13, 14) um die Schwenkachse (10) des Trägers (7) der Walzarmaturen (8) schwenkbar und feststellbar angeordnet sind.

7. Vorrichtung nach Anspruch 6,
**gekennzeichnet durch**
einen, am Sprühdüsenträger (13; 14) angeordneten, unmittelbar oder mittelbar gegen das Walzgerüst (W) abgestützten Hydraulikzylinder (17; 18).

8. Vorrichtung nach Anspruch 1,
**gekennzeichnet durch**
eine an sich bekannte, fest auf dem Führungsrahmen (R) angeordnete, mit dem Walzgerüst (W) verbundene, gegen den Druck eines Hydraulikpuffers (26) wirkende Spindelverschiebeeinrichtung (23, 24, 25) für das Walzgerüst (W).
